# EUROPÄISCHE PATENTSCHRIFT

(11) **EP 3 783 187 B1**
(45) Veröffentlichungstag und Bekanntmachung des Hinweises auf die Patenterteilung: **12.07.2023**
(21) Anmeldenummer: 20183156.7
(22) Anmeldetag: 30.06.2020
(51) Int. Cl.: E06B 7/14, E06B 9/58, E06B 1/70

(54) **SYSTEM MIT EINEM FENSTER, EINER VERSCHATTUNGSANLAGE UND EINEM ENTWÄSSERUNGSELEMENT**
SYSTEM WITH A WINDOW, A SHADING AND A DRAINAGE ELEMENT
SYSTÈME AVEC UNE FENÊTRE, UNE PROTECTION SOLAIRE ET UN ÉLÉMENT DE DRAINAGE

(30) Priorität: 21.08.2019 DE 102019122478
(43) Veröffentlichungstag der Anmeldung: 24.02.2021
(73) Patentinhaber: GEST Holding GmbH, 5322 Hof bei Salzburg (AT)
(72) Erfinder: STEMESEDER, Edgar, 5061 Elsbethen (AT)
(74) Vertreter: Kuhnen & Wacker Patent- und Rechtsanwaltsbüro PartG mbB

(56) Entgegenhaltungen:
- DE-A1-102015 218 344
- DE-U1- 20 204 241
- DE-U1-202004 019 812
- DE-U1-202009 013 572
- DE-U1-202010 000 401

## Beschreibung

Die Erfindung betrifft ein System, welches einen Blendrahmen für ein Fenster, eine Terrassentür oder eine Tür, eine Verschattungsanlage und ein Entwässerungselement für das Fenster, die Terrassentür oder die Tür zum Ableiten von sich ansammelndem Regenwasser aufweist, mit folgenden Merkmalen:
a) das Entwässerungselement weist eine Grundplatte und wenigstens eine unter einem Winkel zur Grundplatte angeordneten Lasche auf, welche zumindest an einem Teil einer Kante der Grundplatte angeordnet ist, welche sich im montierten Zustand des Entwässerungselements quer zur Fensterebene an einer äußeren Seite des Fensters erstreckt;
b) die Lasche weist wenigstens ein Befestigungsmittel auf;
c) der Blendrahmen weist wenigstens zwei Hochleisten auf,
d) an wenigstens zwei der Hochleisten ist jeweils eine Führung für einen Behang der Verschattungsanlage angeordnet,
e) die Führungen weisen jeweils eine Grundschiene auf.

Des Weiteren betrifft die Erfindung ein Fenster oder eine (Terrassen-)Tür mit einem in einer Öffnung eines Gebäudes eingesetzten Stockrahmen, welche eine Fenster- bzw. Türebene definiert, und mit einem solchen System.

Ein solches System und eine solches Fenster oder (Terrassen-)Tür sind aus der DE 10 2015 218 344 A1 bekannt.

Entwässerungselemente für Fenster oder (Terassen-)Türen, in der Fachsprache auch als Tassen oder Entwässerungsmodule bezeichnet, werden seitlich unter den äußeren Enden einer Fensterbank eingesetzt und dienen zum Ableiten von sich ansammelndem Regenwasser insbesondere bei Schlagregen. An ihrer hinteren, zur Fensterebene Parallelen Kante weisen sie eine nach oben stehende Lasche auf, mittels welcher sie zum Beispiel an einem Blendrahmen eines Verbundfensters befestigt werden können. Ein solches Entwässerungsmodul ist beispielsweise als Entwässerungsmodul "Delta", Produktbezeichnung PK 50 / 500, der Gutmann AG bekannt.

Die Anmelderin hatte ein System entwickelt, bei welchem eine Führung für eine Verschattungsanlage in den Blendrahmen eines Verbundfensters integriert ist. Dieses System ist Gegenstand der nachveröffentlichten DE 10 2018 106 055 A (entsprechend EP 3 540 172 A1). Die Führung für die Verschattungsanlage wird nachfolgend vereinfacht als Rollladenführung bezeichnet, obwohl auch andere Verschattungsanlagen, wie zum Beispiel horizontale Jalousien, aus der Praxis bekannt sind und vorteilhaft zusammen mit dem neuen System eingesetzt werden können. Für ein solches System sind die bekannten Entwässerungselemente nicht ausreichend. Insbesondere ist keine ausreichende Dichtigkeit gegen Schlagregen in den unteren Ecken des Fensters gewährleistet, so dass Regenwasser zwischen den Stockrahmen und dem Mauerwerk eindringen kann.

Das aus der DE 10 2015 218 344 A1 bekannte Entwässerungselement weist eine Grundplatte und eine daran angeformten erste Lasche auf, welche mit dem Stockrahmen 31 verbunden werden kann. Diese erste Lasche erstreckt sich parallel zur Fensterebene. Eine zweite Lasche ist senkrecht zur Fensterebene angebracht und verfügt über eine daran stufenartig angeformte weitere Lasche. Die erste Lasche und die weitere Lasche sind mit Schlitzen versehen, um das Entwässerungselement mit dem Stockrahmen zu verbinden. Eine vollständige Dichtigkeit gegen Schlagregen ist auch mit diesem System nicht gegeben.

Hiervon ausgehend legte die Erfindung das Problem zugrunde, ein System der eingangs genannten Art sowie ein Fenster bzw. eine (Terrassen-)Tür der eingangs genannten Art derart weiterzubilden, dass bei einfacher Montage die Dichtigkeit insbesondere gegen Schlagregen verbessert ist.

Zur Lösung dieses Problems weist das erfindungsgemäße System die Merkmale des Anspruchs 1 auf. Das erfindungsgemäße Fenster oder die erfindungsgemäße
(Terrassen-)Tür löst die der Erfindung zugrunde liegende Aufgabe mit den Merkmalen des Anspruchs 12. Vorteilhafte Ausgestaltungen der Erfindung sind Gegenstand der abhängigen Ansprüche.

Erfindungsgemäß ist die Lasche mit dem Befestigungsmittel an einer Kante angeordnet, welche sich im montierten Zustand des Entwässerungselements quer zur Fensterebene an einer äußeren Seite des Fensters erstreckt. Mittels der Lasche wird das Entwässerungselement mithilfe des Befestigungsmittels an einem Teil des Fensters bzw. der Tür, konkret am Blendrahmen, befestigt. Das erfindungsgemäße System ist dabei dadurch gekennzeichnet, dass die Lasche des Entwässerungselements eine zum Profil der Grundschiene korrespondierende Form aufweist.

Hierdurch lässt sich auf überraschend einfache Weise die Dichtigkeit bei Schlagregen verbessern. Versuche haben sogar gezeigt, dass selbst bei einer Reinigung des Fensters sowie der Reinigung mit einem Hochdruckreiniger kein oder zumindest kaum noch Wasser zwischen dem Stockrahmen und dem Mauerwerk eindringt. Wasserschäden am Stockrahmen und dem Mauerwerk werden dadurch sicher vermieden. Die Lasche braucht dabei nur in die Grundschiene eingesetzt zu werden, was die Montage vereinfacht.

Der Lasche ist wenigstens eine Verbindungslasche zugeordnet. Mit Hilfe dieser Verbindungslasche ist das Entwässerungselement mit einer Führung für eine Verschattungsanlage auf konstruktiv einfache Weise verbunden. Hierzu kann die Verbindungslasche eine Gewindebohrung aufweisen, welche vorzugsweise in einem angeformten Zylinderansatz vorgesehen ist. Auf diese Weise lässt sich auf einfache Weise eine Schraube, beispielsweise eine Madenschraube als Klemmschraube einschrauben und so eine Befestigung mittels Klemmung erfolgen.

Erfindungsgemäß ist eine Verbindung des Entwässerungselements mit der Rollladenführung, konkret deren Grundschiene, bewirkt, in dem die wenigstens eine Verbindungslasche schwalbenschwanzartig in eine korrespondierende Nut in der Grundschiene eingreift. Die Verbindung zwischen der Verbindungslasche und der Nut ist dabei kraftschlüssig, beispielsweise durch eine Klemmschraube und/oder eine Klemmpassung.

Weiterhin kann der Grundplatte eine zweite Lasche zugeordnet sein, welche sich wenigstens an einem Teil einer zu der Kante für die erste Lasche benachbarten Kante erstreckt. Hierdurch ist die Dichtigkeit weiter verbessert.

Ferner kann die Grundplatte hammerkopf- oder fahnenartig ausgebildet und mit einer Abtropffläche versehen sein. Hierdurch wird die Ableitung des Wassers verbessert. Besonders vorteilhaft ist es, wenn eine weitere Lasche vorgesehen wird, welche dann an einem der zweiten Lasche gegenüberliegenden Ende der ersten Lasche angeordnet ist. Diese kann benachbart zur Abtropffläche angeordnet sein Dieses ist insbesondere für den oben genannten neuen Blendrahmen mit integrierter Rollladenführung vorteilhaft, da die Rollladenführung zur Verbesserung der Optik überputzt werden kann. Durch die weitere Lasche wird ein Eindringen von Wasser in diese Putzschicht verhindert. Wasser, welches sich gegebenenfalls unter der Rollladenführung ansammelt, wird so zuverlässig über die Abtropffläche abgeleitet.

Eine besonders gute Abdichtung lässt sich erzielen, wenn die erste Lasche mit wenigstens einer der beiden anderen Laschen einstückig verbunden ist. Besonders bevorzugt ist die erste Lasche mit beiden anderen Laschen einstückig verbunden. Dabei ist es auch herstellungstechnisch besonders günstig, wenn das Entwässerungselement insgesamt als einstückiges Kunststoffformteil ausgebildet ist.

Damit auch außen an der Rollladenführung oder der darauf angeordneten Putzschicht ablaufendes Regenwasser sicher abgeleitet wird, kann an der Grundplatte auf der der ersten Lasche gegenüberliegenden Seite der weiteren Lasche eine Rinne vorgesehen sein. Diese Rinne öffnet sich dann zur Abtropffläche hin. Vorzugsweise ist die Rinne auf ihrer der weiteren Lasche gegenüberliegenden Seite durch eine Begrenzungslasche begrenzt. So wird das abtropfende Regenwasser zuverlässig über die Abtropffläche abgeleitet und vom Mauerwerk ferngehalten. Ferner können zur weiteren Leitung des Regenwassers Leitrippen an der Grundplatte vorgesehen sein.

Nach einer auch unabhängig denkbaren Weiterbildung der Erfindung, welche unter Umständen auch mit den bekannten Entwässerungselementen vorteilhaft eingesetzt werden kann, ist an der Grundplatte eine Konsole zum Halten eines Endstücks für eine Fensterbank vorgesehen. Auf diese Weise lässt sich das Endstück von der Fensterbank entkoppeln, so dass Wärmedehnungen der Fensterbank keine Auswirkungen mehr auf das Endstück haben. Dehnt sich die Fensterbank unter Wärme aus, wird das Endstück mehr nach außen in die Fensterleibung gedrückt. Risse im Putz werden dadurch vermieden.

Um auch eine gute Ableitung von Wasser, welches gegebenenfalls konstruktionsbedingt in Öffnungen der Rollladenführung eindringt, zu gewährleisten, sollte die Grundplatte derart hammerkopf- oder fahnenartig ausgebildet sein, dass die Grundplatte sich wenigstens über die gesamte Tiefe der Grundschiene erstreckt.

Die Erfindung wird nachfolgend anhand eines in der Zeichnung dargestellten Ausführungsbeispiels näher erläutert. In der Zeichnung zeigen:
- Fig. 1: ein erstes Ausführungsbeispiel für ein Entwässerungselement für ein System mit den Erfindungsmerkmalen zusammen mit Teilen eines Fensterrahmens in perspektivischer Ansicht in Explosionsdarstellung,
- Fig. 2: das Entwässerungselement gemäß Figur 1 montiert an dem Fensterrahmen in perspektivischer Ansicht,
- Fig. 3: das Entwässerungselement gemäß Figur 1 montiert an dem Fensterrahmen in einer Seitenansicht,
- Fig. 4: das Entwässerungselement gemäß Fig. 1 montiert an dem Fensterrahmen im Horizontalschnitt in der Ebene IV-IV gemäß Fig. 3
- Fig. 5: ein weiteres Ausführungsbeispiel für ein Entwässerungselement für ein System mit den Erfindungsmerkmalen zusammen mit Teilen eines Fensterrahmens in perspektivischer Ansicht in Explosionsdarstellung,
- Fig. 6: das Entwässerungselement gemäß Figur 5 zusammen mit Teilen des Fensterrahmens in einer anderen perspektivischen Ansicht in Explosionsdarstellung,
- Fig. 7: das Entwässerungselement gemäß Figur 5 in montiertem Zustand in perspektivischer Ansicht,
- Fig. 8: das Entwässerungselement gemäß Figur 5 in montiertem Zustand in einer anderen perspektivischen Ansicht.

In den Figuren sind Teile einer Querleiste 10 und einer Hochleiste 11 eines Blendrahmens zur Montage an einem Stockrahmen eines Fensters, einer Terassentür oder einer Tür gezeigt. Solche Fenster sind als Holz-Aluminium-Fenster oder Kunststoff-Aluminium-Fenster bekannt. Die Querleiste 10 und die Hochleiste 11 bilden zusammen mit einer oberen Querleiste und einer weiteren Hochleiste den Blendrahmen, welcher außen am Stockrahmen umlaufend angebracht ist. Vorliegend ist eine untere Ecke des Blendrahmens exemplarisch gezeigt ist. Der Blendrahmen bzw. der Stockrahmen spannen gemeinsam eine Fensterebene auf, die in den Fig. 1 bis 4 durch einen Kreuzpfeil 12 angedeutet ist.

An der Hochleiste 11 ist eine Grundschiene 13 für eine Verschattungsanlage angebracht, konkret eingesteckt. Hierfür ist an der Hochleiste 11 eine Aufnahmenut 14 vorgesehen, in welche eine Haltelasche 15 der Grundschiene 13 eingesteckt wird. Die Grundschiene 13 bildet einen integralen Bestandteil mit dem Blendrahmen, wie dieses Gegenstand der nachveröffentlichten DE 10 2018 106 055 A (entspricht EP 3 540 172 A1) ist.

Unterhalb des Querleiste 10 und der Grundschiene 13 ist ein Entwässerungselement 16 vorgesehen. Das Entwässerungselement 16 weist eine Grundplatte 17 auf, welche im Wesentlichen von vier Kanten 18, 19, 20 und 21 begrenzt wird. Die Kante 18 ist im montierten Zustand (Figur 2) unterhalb des Blendrahmens, konkret der Querleiste 10, angeordnet. Die Kante 20 liegt ihr gegenüber. Die Kante 19 ist im fertig montierten Zustand seitlich zum Fenster und unterhalb der Grundschiene 13 angeordnet. Sie wird daher im Nachfolgenden als äußere Kante 19 bezeichnet. Die ihr gegenüberliegende Kante 21 weist nach innen. Die Kanten 18 und 20 verlaufen also in etwa parallel zur Fensterebene 12, während die Kanten 19 und 21 etwa quer zur Fensterebene 12 verlaufen. Für einen guten Wasserablauf verlaufen die Kanten 19 und 21 dabei nach außen vom Fenster weg schräg abfallend.

An der äußeren Kante 19 ist eine Lasche 22 angeordnet, konkret angeformt. Diese Lasche 22 wird im Rahmen der vorliegenden Anmeldung auch als Seitenlasche 22 bezeichnet. Ferner ist an einem Teil der hinteren Kanten 18 eine weitere Lasche 23 angeordnet, konkret angeformt, welche im Rahmen der vorliegenden Anmeldung auch als Rücklasche 23 bezeichnet wird. Die Rücklasche 23 schließt an ihrer einen Seite mit der äußeren Kante 19 ab und kann über Eck mit der Lasche 22, insbesondere einstückig, verbunden sein.

Die Seitenlasche 22 weist eine zum Profil der Grundschiene 13 korrespondierende Form auf, wie dieses besonders gut in Fig. 4 erkennbar ist. Konkret ist die Grundschiene 13 an ihren beiderseitigen äußeren Längskanten jeweils mit einer C-förmigen Nut 24 versehen. In diese Nuten 24 greift jeweils eine T-förmige Verbindungslasche 25 an der Seitenlasche 22 formschlüssig ein. Die C-förmigen Nuten 24 und die T-förmigen Verbindungslaschen 25 weisen zu diesem Zweck eine zueinander korrespondierende Form auf. Die Verbindungslaschen 25 sind schwalbenschwanzartig in den Nuten 24 geführt.

Die Verbindungslaschen 25 sind jeweils noch mit einer Gewindebohrung 26 versehen, welche im vorliegenden Fall in einem Zylinderansatz 27 vorgesehen ist, welcher an die jeweilige Verbindungslasche 25 geformt ist. In diese Gewindebohrung 26 wird eine Schraube, vorzugsweise eine Madenschraube 28 eingeschraubt und so eine kraftschlüssige Klemmverbindung zwischen den Verbindungslaschen 25 und der Grundschiene 13 hergestellt. Zusätzlich oder alternativ können die Verbindungslaschen 25 gegenüber den Nuten 24 auch mit einer gewissen Übergröße versehen sein, so dass schon alleine durch die Formgebung eine gewisse Klemmung erzielt wird (analog einer Presspassung). Selbstverständlich ist auch jede andere technisch sinnvolle Verbindungsart für eine Verbindung zwischen der Grundschiene 13 und der Seitenlasche 22 möglich.

Im Bereich der hinteren Kante 18, konkret zwischen der hinteren Kante 18 und der Rücklasche 23 ist ein Kanal 29 vorgesehen, in welchen, wie in Figur 2 erkennbar, der Blendrahmen, konkret dessen Querschiene 10, eingreift. Die Rücklasche 23 ist von außen, also von der Kante 20 aus gesehen, vor dem Blendrahmen, konkret der Querschiene 10, angeordnet. Die Rücklasche 23 liegt außen am Blendrahmen bzw. der Querschiene 10 an. In diesem Bereich ist keine feste Verbindung des Blendrahmens bzw. des Querschnitts 10 mit dem Entwässerungsselement 16 und/oder der Grundschiene 13 vorgesehen. Eine solche Verbindung kann aber optional als zusätzliche Verbindung vorhanden sein.

Von oben betrachtet, siehe zum Beispiel die Draufsicht gemäß Fig. 4, weist das Entwässerungselement 16 bzw. seine Grundplatte 17 eine hammerkopf- oder fahnenartige Kontur auf. Im Bereich der Grundschiene 13 ragt die Grundplatte 17 nur wenig über die Grundschiene 13 nach vom (dem Blendrahmen gegenüberliegend) vor, während die Grundplatte 17 außerhalb dieses Bereichs mit einer Abtropffläche 30 weiter vorsteht. Die Grundplatte 17 ist in diesem Bereich mit einer etwa rechteckigen Ausklinkung 31 versehen, welcher aber auch eine bogenartige oder andere Kontur haben kann. Jedenfalls erstreckt sich die Grundplatte 17 wenigstens über die gesamte Tiefe der Grundschiene 13 und damit der Verschattungsanlage. Dieses gilt sowohl in Richtung quer zur Fensterebene 12 gesehen, als auch parallel zur Fensterebene 12 gesehen.

Wie bereits im vorstehenden Absatz gesagt, steht die Grundplatte 17 im Bereich der Ausklinkung 31 geringfügig über die Tiefe der Grundschiene 13, konkret über einen Stirnschenkel 32 derselben, vor. Unterhalb des Stirnschenkels 32 und zu diesem korrespondierend ist an der Grundplatte 17 eine Vorderlasche 33 vorgesehen, konkret einstückig an diese angeformt. Die Grundplatte 17 steht in diesem Bereich gegenüber dieser Vorderlasche 33 weiter nach außen, also vom Fenster weg, vor und weist an der dadurch entstehenden Kante eine Begrenzungslasche 34 auf, welche sich im vorliegenden Fall parallel zur Vorderlasche 33 erstreckt. Zwischen der Vorderlasche 33 und der Begrenzungslasche 34 ist eine Rinne 35 gebildet, welche sich zur Abtropffläche 30 hin öffnet. Über diese Rinne 35 kann Regenwasser oder bei der Reinigung anfallendes Wasser, welches gegen den Stirnschenkel 32 schlägt, ablaufen. Im Fall einer eingeputzten Grundschiene 13 ist der Stirnschenkel 32 mit Putz versehen. Die Rinne 35 ist so bemessen, dass dann immer noch genügend Raum zur Aufnahme von abtropfendem Wasser bleibt.

Um die Ableitung von Regenwasser oder auch zur Reinigung eingesetzten Wassers weiter zu verbessern, sind auf der Oberseite der Grundplatte 17 Leitrippen 36, 37 vorgesehen. Wie besonders gut in Figur 4 erkennbar, sind erste Leitrippen 35 schräg nach vom auf die Kanten 20 und 21 zu verlaufend angeordnet. Diese Leitrippen 36 erstrecken sich bei montierter Grundschiene 13 im Bereich unterhalb der Grundschiene 13. Außerhalb dieses Bereichs, also im weiter zur Fenstermitte zeigenden Bereich der Grundplatte 17 sind zweite Leitrippen 37 vorgesehen, welche sich senkrecht zur Fensterebene 12 erstrecken. Sie laufen parallel zur inneren Kante 21.

Eine weitere Variante eines erfindungsgemäßen Entwässerungselements ist in den Figuren 5 bis 8 gezeigt. Es stimmt in wesentlichen Bestandteilen mit den zuvor beschriebenen Entwässerungselement 16 überein. Gleiche Teile sind daher mit denselben Bezugszeichen bezeichnet.

Die Seitenlasche 22 ist gemeinsam mit der Rücklasche 23 und einer inneren Seitenlasche 38 U-förmig umlaufend ausgebildet. Im Übrigen ist die Grundplatte 17 frei von Rippen, kann jedoch auch die Leitrippen 36 und 37 aus dem zuvor beschriebenen Ausführungsbeispiel aufweisen. Weiterhin ist insbesondere in Figur 5 gut zu erkennen, dass im Bereich der Lasche 22 ein Sockel 39 ausgebildet ist, auf welchem im montierten Zustand die Grundschiene 13 ruht. Die Vorderlasche 33 bildet einen Teil dieses Sockels 39, der insgesamt zur Kontur der Grundschiene 13 korrespondiert. Der Grundschiene 13 kann sich also auf diesem Sockel 39 abstützen bzw. auf ihm aufstehen. Ein solcher Sockel 39 kann auch bei den zuvor beschriebenen Ausführungsbeispielen gemäß Figur 1 bis 4 vorgesehen sein.

Weiterhin ist insbesondere in Figur 6 oder 8 gut zu erkennen, dass auch eine Begrenzungslasche 34 vorgesehen ist, die zusammen mit der Vorderlasche 33 den Kanal 35 bildet, welcher sich wiederum zur Abtropffläche 30 hin öffnet. An seinem gegenüberliegenden Ende ist er, wie auch beim zuvor beschriebenen Ausführungsbeispiel möglich, insbesondere durch die Lasche 22 verschlossen. Eine Ausklinkung analog der Ausklinkung 31 beim zuvor beschriebenen Ausführungsbeispiel ist ebenfalls nicht vorhanden, kann aber vorgesehen sein.

In den Figuren 5 bis 8 ist die Grundschiene 13 gemeinsam mit weiteren an ihr befestigten, zum Beispiel eingeklinkten, Schienen gezeigt, welche zusammen mit der Grundschiene 13 die Führung 40 für den Behang der Verschattungsanlage bilden. Ferner ist noch das äußere Ende einer Fensterbank 41 gezeigt. Wie in Figur 7 gut zu erkennen ist, verbleibt zwischen der seitlichen Kante 42 der Fensterbank 41 und der Führung 40 ein gewisser Spalt, durch welchen Wärmedehnungen der Fensterbank 41 ausgeglichen werden können.

Zusätzlich oder auch alternativ zum Entwässerungselement 16 gemäß des Ausführungsbeispiels nach den Figuren 1 bis 4 weist das vorliegende Entwässerungselement 16 eine Konsole 43 auf. Die Konsole 43 ist quaderartig ausgebildet. Sie kann hohl und insbesondere nach unten offen gestaltet sein. Die der Rücklasche 23 zugewandte Stirnfläche der Konsole 43 fluchtet mit der der Vorderlasche 33 zugewandten Seitenfläche 44 der Begrenzungslasche 34 und begrenzt gemeinsam mit dieser den Kanal 35 zur Außenseite (vom Fenster weg). Ferner fluchtet eine Seitenfläche 45, welche der inneren Seitenlasche 38 zugewandt ist, mit einem freien Ende der Vorderlasche 33. Diese Seitenfläche 45 begrenzt gemeinsam mit der Seitenlasche 38 die Abtropffläche 30.

Der Grundschiene 13, konkret deren Stirnschenkel 32, ist ein Endstück 46 für die Fensterbank 41 zugeordnet. Das Endstück 46 ist im vorliegenden Fall an dem Stirnschenkel 32 in geeigneter Weise befestigt. Das Endstück 46 weist in seinen Querschnitt ein nach unten offenes U-Profil auf, in dessen Inneren im montierten Zustand die Konsole 43 angeordnet ist. Die Konsole 43 trägt das Endstück 46. Insofern ist eine feste Verbindung zwischen dem Endstück 46 und der Grundschiene 13 auch nicht zwingend erforderlich. Es ist ausreichend, wenn das Endstück 46 gesondert auf die Konsole 43 aufgesteckt wird und lediglich von dieser gehalten ist. Hierfür ist wiederum eine Klemmpassung zwischen der Konsole 43 und dem Endstück 46 geeignet.

### Bezugszeichenliste:

- 10: Querleiste
- 11: Hochleiste
- 12: Kreuzpfeil
- 13: Grundschiene
- 14: Aufnahmenut
- 15: Haltelasche
- 16: Entwässerungselement
- 17: Grundplatte
- 18: Kante
- 19: Kante
- 20: Kante
- 21: Kante
- 22: (Seiten-)Lasche
- 23: (Rück-)Lasche
- 24: Not
- 25: Verbindungslasche
- 26: Gewindebohrung
- 27: Zylinderansatz
- 28: Madenschraube
- 29: Kanal
- 30: Abtropffläche
- 31: Ausklinkung
- 32: Stirnschenkel
- 33: Vorderlasche
- 34: Begrenzungslasche
- 35: Kanal
- 36: Leiterippe
- 37: Leittreppe
- 38: Seitenlasche
- 39: Sockel
- 40: Führung
- 41: Fensterbank
- 42: Kante
- 43: Konsole
- 44: Stirnfläche
- 45: Seitenfläche
- 46: Endstück

## Patentansprüche

1. System, welches einen Blendrahmen für ein Fenster, eine Terrassentür oder eine Tür, eine Verschattungsanlage und ein Entwässerungselement (16) für das Fenster, die Terrassentür oder die Tür zum Ableiten von sich ansammelndem Regenwasser aufweist, mit folgenden Merkmalen:
a) das Entwässerungselement (16) weist eine Grundplatte (17) und wenigstens eine unter einem Winkel zur Grundplatte (17) angeordneten Lasche (22) auf, welche zumindest an einem Teil einer Kante (19) der Grundplatte (17) angeordnet ist, welche sich im montierten Zustand des Entwässerungselements (16) quer zur Fenster- bzw. Türebene (12) an einer äußeren Seite des Fensters bzw. der Tür erstreckt;
b) die Lasche (22) weist wenigstens ein Befestigungsmittel auf;
c) der Blendrahmen weist wenigstens zwei Hochleisten (11) auf;
d) an wenigstens zwei der Hochleisten (11) ist jeweils eine Führung für einen Behang der Verschattungsanlage angeordnet;
e) die Führungen weisen jeweils eine Grundschiene (13) auf;
**dadurch gekennzeichnet,**
f) **dass** die Lasche (22) des Entwässerungselements (22) eine zum Profil der Grundschiene (13) korrespondierende Form aufweist;
g) **dass** der Lasche (22) wenigstens eine Verbindungslasche (25) zugeordnet ist;
h) **dass** die wenigstens eine Verbindungslasche (25) schwalbenschwanzartig in eine korrespondierende Nut (24) in der Grundschiene (13) eingreift und kraftschlüssig in der Nut (24) gesichert ist.

2. System nach Anspruch 1, **dadurch gekennzeichnet, dass** der wenigstens einen Verbindungslasche eine Gewindebohrung (26) zugeordnet ist, welche vorzugsweise in einem angeformten Zylinderansatz (27) vorgesehen ist.

3. System nach Anspruch 1 oder 2, **dadurch gekennzeichnet, dass** der Grundplatte (13) eine zweite Lasche (23) zugeordnet ist, welche sich wenigstens an einem Teil einer zu der Kante (19) für die erste Lasche (22) benachbarten Kante (18) erstreckt.

4. System nach einem der Ansprüche 1 bis 3, **dadurch gekennzeichnet**, die Grundplatte (17) von oben betrachtet hammerkopf- oder fahnenartig ausgebildet und mit einer Abtropffläche (30) versehen ist.

5. System nach Anspruch 3 oder 4, **dadurch gekennzeichnet, dass** die Grundplatte (17) an einem der zweiten Lasche (23) gegenüberliegenden Ende der ersten Lasche (22) eine weitere Lasche (33) aufweist.

6. System nach Anspruch 4 und 5, **dadurch gekennzeichnet, dass** die weitere Lasche (33) benachbart zur Abtropffläche (30) angeordnet ist.

7. System nach Anspruch 4 und 5 oder nach Anspruch 4 und 6, **dadurch gekennzeichnet, dass** an der Grundplatte (17) auf der der ersten Lasche (22) gegenüberliegenden Seite der weiteren Lasche (33) eine Rinne (35) vorgesehen ist, welche sich zur Abtropffläche (30) hin öffnet und insbesondere auf ihrer der weiteren Lasche (33) gegenüberliegenden Seite durch eine Begrenzungslasche (34) begrenzt ist.

8. System nach einem der Ansprüche 1 bis 7, **dadurch gekennzeichnet, dass** an der Grundplatte (17) Leitrippen (36, 37) vorgesehen sind.

9. System nach einem der Ansprüche 1 bis 8, **dadurch gekennzeichnet, dass** an der Grundplatte (17) eine Konsole (43) zum Halten eines Endstücks (46) für eine Fensterbank (40) vorgesehen ist.

10. System nach einem der Ansprüche 1 bis 9, **dadurch gekennzeichnet, dass** die wenigstens eine Verbindungslasche (25) durch eine Klemmschraube (28) kraftschlüssig in der Nut (24) gesichert ist.

11. System nach Anspruch 9 oder nach Anspruch 9 und 10, **dadurch gekennzeichnet, dass** das System ein Endstück (46) für die Fensterbank (40) aufweist und das Endstück (46) als ein nach unten offenes U-Profil ausgebildet ist, so dass die Konsole (43) in das Endstück (46) hineinragt und von innen trägt, insbesondere wobei zwischen der Konsole (43) und dem Endstück (46) eine Klemmpassung vorgesehen ist.

12. Fenster, Terrassentür oder Tür mit einem in einer Öffnung eines Gebäudes eingesetzten Stockrahmen (10, 11), welcher eine Fenster- bzw. Türebene (12) definiert, **dadurch gekennzeichnet, dass** das Fenster, die Terrassentür oder die Tür ein System nach einem der Ansprüche 1 bis 11 aufweist.

## Claims

1. System that has a frame for a window, a terrace door or a door, a shading system and a drainage element (16) for the window, the terrace door or the door to drain away collected rain water, with the following features:
a) the drainage element (16) has a base plate (17) and at least one tab (22) that is arranged at an angle to the base plate (17) and which is arranged at least on part of an edge (19) of the base plate (17), which in the mounted state of the drainage element (16) extends transversely to the window plane (12) on an outer side of the window;
b) the tab (22) has at least one fastening means;
c) the window frame has at least two raised slats (11);
d) a guide for a curtain of the shading system is arranged on at least two of the raised slats (11);
e) the guides each have a base rail (13);
**characterised in that**
f) the tab (22) of the drainage element (22) has a shape corresponding to the profile of the base rail (13);
g) at least one connecting tab (25) is associated with the tab (22);
h) the at least one connecting tab (25) engages in a dovetail-like manner into a corresponding groove (24) in the base rail (13) and is secured in the groove (24) in a force-fitting manner.

2. System according to claim 1, **characterised in that** the at least one connecting tab is associated with a threaded bore (26), which is preferably provided in an integrally formed cylinder attachment (27).

3. System according to one of claims 1 to 2, **characterised in that** a second tab (23) is associated with the base plate (13) that extends at least on part of an edge (18) neighbouring the edge (19) for the first tab (22).

4. System according to one of claims 1 to 3, **characterised in that** the base plate (17) is designed in the manner of a hammer head or flag and is provided with a draining surface (30).

5. System according to claim 3 or 4, **characterised in that** the base plate (17) has an additional tab (33) at an end of the first tab (22) opposite the second tab (23).

6. System according to claim 4 and 5, **characterised in that** the additional tab (33) is arranged adjacent to the draining board (30).

7. System according to claim 4 and 5 or according to claim 4 and 6, **characterised in that** a channel (35) that opens towards the draining surface (30) is provided on the base plate (17) on the side of the additional tab (33) opposite the first tab (22), and in particular is delimited by a delimiting tab (34) on its side opposite the additional tab (33).

8. System according to one of claims 1 to 7, **characterised in that** guide ribs (36, 37) are provided on the base plate (17).

9. System according to one of claims 1 to 8, **characterised in that** a bracket (43) for holding an end piece (46) for a window sill (40) is provided on the base plate (17).

10. System according to one of claims 1 to 9, **characterised in that** the at least one connecting tab (25) is secured in the groove (24) in a force-fitting manner, in particular by a clamping screw (28).

11. System according to claim 9 or 10, **characterised in that** the system has an end piece (46) for the window sill (40) and the end piece (46) is designed as a downwardly open U-profile, such that the bracket (43) projects into the end piece (46) and supports from inside, in particular wherein a clamp fit is provided between the bracket (43) and the end piece (46).

12. Window, terrace door or door with a building frame (10, 11) inserted in an opening of a building, said frame defining a window level or door level (12), **characterised in that** the window, the terrace door or the door possesses a system according to one of claims 1 to 11.

## Revendications

1. Système, qui présente un châssis dormant pour fenêtre, une porte-fenêtre ou une porte, un système d'ombrage et un élément de drainage (16) pour la fenêtre, la porte-fenêtre ou la porte afin d'évacuer de l'eau de pluie accumulée, présentant les caractéristiques suivantes :
a) l'élément de drainage (16) présente une plaque de base (17) et au moins une patte (22) agencée en biais par rapport à la plaque de base (17), qui est agencée sur au moins une partie d'un bord (19) de la plaque de base (17) qui, dans l'état monté de l'élément de drainage (16), s'étend transversalement par rapport au plan de fenêtre ou de porte (12) au niveau d'un côté extérieur de la fenêtre ou de la porte ;
b) la patte (22) présente au moins un moyen de fixation ;
c) le châssis dormant comporte au moins deux bandes verticales (11) ;
d) dans chaque cas, un guide pour une suspension du système d'ombrage est agencé sur au moins deux des bandes verticales (11) ;
e) les guides comportent chacun un rail de base (13) ;
**caractérisé en ce que**,
f) la patte (22) de l'élément de drainage (22) présente une forme correspondant au profil du rail de base (13) ;
g) la patte (22) est associée à au moins une patte de connexion (25) ;
h) la au moins une patte de connexion (25) vient en prise à la façon d'une queue d'aronde dans une rainure correspondante (24) du rail de base (13) et est fixée dans la rainure (24) par friction.

2. Système selon la revendication 1, **caractérisé en ce que** la au moins une patte de connexion est associé à un alésage fileté (26), qui est de préférence prévu dans un insert de cylindre formé d'un seul tenant (27).

3. Système selon la revendication 1 ou 2, **caractérisé en ce qu'**une seconde patte (23) est associée à la plaque de base (13) qui s'étend au moins sur une partie d'un bord (18) adjacent au bord (19) pour la première languette (22).

4. Système selon l'une quelconque des revendications 1 à 3, **caractérisé en ce que** la plaque de base (17) présente en vue de dessus une forme de tête de marteau ou analogue, et est pourvue d'une surface d'égouttage (30).

5. Système selon la revendication 3 ou 4, **caractérisé en ce que** la plaque de base (17) présente une patte supplémentaire (33) à une extrémité de la première patte (22) opposée à la seconde patte (23).

6. Système selon les revendications 4 et 5, **caractérisé en ce que** la patte supplémentaire (33) est agencée à côté de la surface d'égouttage (30).

7. Système selon les revendications 4 et 5 ou selon les revendications 4 et 6, **caractérisé en ce qu'**un canal (35) est prévu sur la plaque de base (17) du côté opposé à la première patte (22) de la patte supplémentaire (33), qui s'ouvre vers la surface de drainage (30) et est délimité en particulier sur son côté opposé à la patte supplémentaire (33) par une patte de délimitation (34).

8. Système selon l'une quelconque des revendications 1 à 7, **caractérisé en ce que** des nervures de guidage (36, 37) sont prévues sur la plaque de base (17).

9. Système selon l'une quelconque des revendications 1 à 8, **caractérisé en ce qu'**une console (43) pour le maintien d'une pièce d'extrémité (46) pour un rebord de fenêtre (40) est prévue sur la plaque de base (17).

10. Système selon l'une quelconque des revendications 1 à 9, **caractérisé en ce que** la au moins une patte de connexion (25) est fixée dans la rainure (24) avec friction par une vis de serrage (28).

11. Système selon la revendication 9 ou selon les revendications 9 et 10,
**caractérisé en ce que** le système présente une pièce d'extrémité (46) pour le rebord de fenêtre (40) et la pièce d'extrémité (46) est conçue sous la forme d'un profilé en U ouvert vers le bas, de sorte que la console (43) fait saillie dans la pièce d'extrémité (46) et porte depuis l'intérieur, notamment dans lequel un ajustement serré est prévu entre la console (43) et la pièce d'extrémité (46).

12. Fenêtre, porte-fenêtre ou porte comprenant un châssis dormant (10, 11) utilisé dans une ouverture d'un bâtiment, qui définit un plan de fenêtre ou de porte (12), **caractérisée en ce que** la fenêtre, porte-fenêtre ou porte présente un système selon l'une quelconque des revendications 1 à 11.
